# EUROPÄISCHE PATENTSCHRIFT

(11) **EP 2 761 229 B1**
(45) Veröffentlichungstag und Bekanntmachung des Hinweises auf die Patenterteilung: **15.11.2017**
(21) Anmeldenummer: 12759688.0
(22) Anmeldetag: 14.09.2012
(51) Int. Cl.: F24C 15/02, F24C 15/04, F24C 15/00

(54) **Gargerät**
Cooking appliance
Appareil de cuisson

(30) Priorität: 28.09.2011 EP 11290447
(43) Veröffentlichungstag der Anmeldung: 06.08.2014
(73) Patentinhaber: BSH Hausgeräte GmbH, 81739 München (DE)
(72) Erfinder: DUBOIS, Frederic, 83308 Trostberg (DE); FLESCH, Sebastien, F-67150 Gerstheim (FR); STEINER, Pierre, F-67310 Wasselonne (FR)
(86) Internationale Anmeldenummer: PCT/EP2012/068023
(87) Internationale Veröffentlichungsnummer: WO 2013/045286

(56) Entgegenhaltungen:
- EP-A1- 0 964 208
- EP-A1- 1 022 517
- EP-A2- 1 801 505
- DE-U1- 9 416 398
- FR-A1- 2 788 841
- FR-A1- 2 906 875

## Beschreibung

Die Erfindung betrifft ein Gargerät mit einer Tür.

Aus der EP 1 801 505 A2 ist ein Gargerät bekannt, bei welchem türseitig ein Strömungskanal zwischen beabstandet zu einer Türaußenscheibe angeordneten weiteren Innenscheiben ausgebildet ist. Seitlich zu der der Türaußenscheibe nächstgelegenen weiteren Innenscheibe ist gegenüber einem oberen Ende dieser Innenscheibe nach unten versetzt und auf der der Türaußenscheibe abgewandten Seite eine Strömungsöffnung ausgebildet, in der eine Dichtung eingesetzt ist.

Aus der EP 1 022 517 A1 ist ein Gargerät bekannt, bei dem eine Tür eine Mehrzahl von Scheiben aufweist, und oberhalb von Innenscheiben eine Öffnung eines Strömungskanals ausgebildet ist. Oberhalb dieser Öffnung ist auf der Außenseite der Tür eine Dichtung angeordnet. Die Tür umfasst auf dieser Außenseite eine weitere Dichtung, die jedoch umlaufend ausgebildet ist und mit einem unteren Abschnitt in einem unteren Bereich der Tür verläuft.

Bei Gargeräten, insbesondere einem Backofen, ist es bekannt, dass eine Tür zum Verschließen eines Garraums mehrere Türscheiben aufweist, die beabstandet zueinander und parallel verlaufend angeordnet sind. Durch ein derartiges Scheibenpaket, das darüber hinaus auch zumindest eine zwischen der Türaußenscheibe und der Türinnenscheibe liegende Türzwischenscheibe aufweisen kann, soll insbesondere auch erreicht werden, dass die im Garraum vorherrschende Temperatur nicht vollständig auf die Türaußenscheibe übertragen wird. Zudem ist es gewünscht, einerseits den Garraum vor unnötigem Wärmeenergieverlust mittels der Tür zu schützen, andererseits die Türaußenscheibe nicht zu heiß werden zu lassen. Dazu ist es bekannt, dass mittels eines oder mehrerer Gebläse im Haushaltsgerät eine Luftströmung erzeugt wird, die durch die jeweiligen Zwischenbereiche der Scheiben in der Tür bedarfsgerecht gefördert wird, um die oben genannten Aspekte erreichen zu können. Das Ansaugen der Luft kann dabei von außerhalb des Gargeräts erfolgen, wobei durch entsprechende türseitige und geräteseitige Strömungskanäle die Luftströmung geleitet wird. Bei gegenwärtig bekannten Ausgestaltungen ist bei geschlossener Tür eine ungewünschte Schnittstelle zwischen dem türseitigen Strömungskanal und dem geräteseitigen Strömungskanal, die benachbart zueinander liegen, gegeben. Dies ist im Hinblick auf Strömungsoptimierung, Kühlwirkung und auch im Hinblick auf das Absaugen von Wrasen aus dem Garraum über diese Schnittstelle nachteilig.

Es ist Aufgabe der vorliegenden Erfindung, ein Gargerät zu schaffen, bei welchem die Schnittstelle zwischen einem türseitigen und einem geräteseitigen Strömungskanal verbessert ist.

Diese Aufgabe wird durch ein Gargerät gemäß Anspruch 1 gelöst.

Die Erfindung betrifft ein Gargerät mit einem Garraum, der durch eine Tür verschließbar ist. In besonders hervorzuhebender Weise ist vorgesehen, dass die Dichtung, die an der Tür angeordnet ist, und als erste Dichtung bezeichnet werden kann, im geschlossenen Zustand der Tür unmittelbar an einer einen geräteseitigen Strömungskanal begrenzenden Wand anliegt und ein, insbesondere dichtendes, Strömungskanalkoppelelement zwischen dem türseitigen Strömungskanal und dem geräteseitigen Strömungskanal bildet. Gerade im geschlossenen Zustand der Tür ist durch diese türseitige erste Dichtung quasi ein Strömungskanaladapter gebildet, der durch seine vorzugsweise vorgesehene Flexibilität auch ein möglichst großflächiges Anliegen der Dichtung an dem Gehäuse des Gargeräts ermöglicht, sodass gerade an dieser Schnittstelle zwischen der Tür und dem Gehäuse und somit den einander zugewandten Strömungskanälen der Tür einerseits und des Gehäuses andererseits keine Leckage auftritt. Dies hat dahingehend erhebliche Vorteile, dass auch keine Einsaugung von Luft, beispielsweise aus dem Garraum, über diese Schnittstelle in den türseitigen Strömungskanal und/oder den geräteseitigen Strömungskanal bzw. gehäuseseitigen Strömungskanal auftritt.

Es ist vorgesehen, dass ein dem Garraum näher liegender Abschnitt der türseitigen ersten Dichtung eine Abdichtung des Strömungskanals zum Garraum bildet und eine weitere, insbesondere zweite, türseitige Dichtung, zur Garraumabdichtung beabstandet zur ersten Dichtung garraumzugewandt angeordnet ist. Dadurch kann das Absaugen von Wrasen aus dem Garraum besonders effizient verhindert werden.

Die Tür umfasst eine Türaußenscheibe und zumindest eine weitere Scheibe, die beabstandet zur Türaußenscheibe angeordnet ist, sodass zwischen der Türaußenscheibe und der weiteren Scheibe ein türseitiger Strömungskanal ausgebildet ist. An einem oberen Ende der weiteren Scheibe ist zwischen der Türaußenscheibe und der weiteren Scheibe eine Strömungskanalöffnung ausgebildet. An dieser Strömungskanalöffnung ist eine Dichtung angeordnet. Durch ein derartiges zusätzliches Element wird die Schnittstelle im Hinblick auf die Strömungswirkung optimiert.

Es ist vorgesehen, dass die Dichtung vollständig umlaufend um die Strömungskanalöffnung angeordnet ist.

Des Weiteren ist vorgesehen, dass an dem oberen Ende der weiteren Scheibe zwischen der Türaußenscheibe und der weiteren Scheibe ein Abdeckelement angeordnet ist, welches die Strömungskanalöffnung aufweist. Mechanische Stabilität bezüglich der beiden Scheiben einerseits und der Gestaltung der Strömungskanalöffnung andererseits ist dadurch erreicht. Darüber hinaus lässt sich durch dieses Abdeckelement auch eine möglichst großflächige und mechanisch stabile Anbringung der Dichtung erzielen. Die Dichtung muss somit nicht direkt an eine der Scheiben angebracht werden.

Darüber hinaus kann mittels dieses Abdeckelements die Orientierung und Lage der Strömungskanalöffnung spezifisch ausgebildet und dauerhaft gehalten werden.

Es ist vorgesehen, dass ein Grundkörper der Dichtung an der Außenwand des Abdeckelements angeordnet ist. Dadurch lässt sich eine besonders hervorzuhebende Anbindung an das Gehäuse des Gargeräts erreichen.

Insbesondere ist die Dichtung aus einem elastischen und reversibel verformbaren Material, beispielsweise einem Elastomer oder Thermoplast. Die oben genannten Vorteile werden dadurch nochmals begünstigt. Darüber hinaus ist eine derartige Ausgestaltung verschleißarm und möglichst gewichtsreduziert, sodass das Gewicht der Tür unwesentlich und im Vergleich zu den anderen Komponenten vernachlässigbar erhöht ist.

Des Weiteren ist die Dichtung unmittelbar im Bereich eines die Strömungskanalöffnung begrenzenden Rands des Abdeckelements angeordnet. Dadurch kann ein möglichst bündiger Übergang zwischen dem türseitigen Strömungskanal und der Dichtung erreicht werden, sodass auch hier keine unnötigen sprunghaften Querschnittsveränderungen des Strömungskanals in der Tür im Vergleich zu dem Querschnitt der Dichtung auftreten. Die in dem türseitigen Strömungskanal erzeugte Luftströmung kann dadurch in dem Abschnitt, in dem die türseitige Dichtung dann angeordnet ist, entsprechend weiter geführt werden, ohne dass große Verwirbelungen oder dergleichen auftreten würden.

Insbesondere ist das Gargerät ein Backofen.

Diese als Strömungskanalkoppelelement dienende erste Dichtung gewährleistet auch, dass bei geschlossener Tür ein optimierter Luftdurchsatz erreicht wird und insbesondere die Temperatur der Türaußenscheibe effizienter auf das gewünschte Maß reduziert werden kann, ohne dass die Drehzahl des Gebläses erhöht werden müsste oder gar ein Gebläse mit stärkerer Saugleistung verwendet werden muss. In umgekehrter Sicht betrachtet, ist es durch die Erfindung nun auch gewährleistet, dass im Hinblick auf die Saugleistung schwächere Gebläse im Vergleich zum Stand der Technik eingesetzt werden können, da gerade an der Schnittstelle zwischen der Tür und dem Gehäuse keine derartigen unerwünschten Leckageströme auftreten.

Ein Ausführungsbeispiel der Erfindung wird nachfolgend anhand schematischer Zeichnungen näher erläutert. Es zeigen:
- Fig. 1: eine schematische Längsschnittdarstellung durch ein Ausführungsbeispiel eines erfindungsgemäßen Gargeräts;
- Fig. 2: eine vergrößerte Darstellung eines Teilausschnitts der Darstellung in Fig. 1; und
- Fig. 3: eine Darstellung der Tür mit Blick auf die Innenseite der Türaußenscheibe.

In den Figuren werden gleiche oder funktionsgleiche Elemente mit den gleichen Bezugszeichen versehen.

In Fig. 1 ist in einer schematischen Längsschnittdarstellung und somit in einem vertikalen Schnitt ein als Backofen 1 ausgebildetes Haushaltsgerät gezeigt. Der Backofen 1 umfasst einen Garraum 2, der durch Wände einer Muffel 3 begrenzt ist. Frontseitig weist die Muffel 3 eine Beschickungsöffnung auf, die durch eine Tür 4 verschließbar ist. In der gezeigten Darstellung in Fig. 1 ist die Tür 4 im vollständig geschlossenen Zustand gezeigt. Die Tür 4 umfasst im Ausführungsbeispiel eine außenliegende Türaußenscheibe 5, eine dem Garraum nächstliegende Türinnenscheibe 6 und zwischen der Türaußenscheibe 5 und der Türinnenscheibe 6 liegende Türzwischenscheiben 7 und 8. Die vier Scheiben 5 bis 8 sind jeweils parallel zueinander und beabstandet angeordnet, sodass jeweils zwischen zwei benachbarten Scheiben ein Zwischenraum ausgebildet ist.

Wie zu erkennen ist, ist die Türaußenscheibe 5 im Hinblick auf ihre Höhe (y-Richtung) größer ausgebildet als die weiteren Scheiben 6 bis 8.

Benachbart zu den oberen Rändern der Scheiben 6 bis 8 ist ein Abdeckelement 9 angeordnet, welches die zwischen den Scheiben 5 bis 8 gebildeten Zwischenräume von oben abdeckt.

Durch die Zwischenräume zwischen den Scheiben 5 bis 8 sind auch Strömungszonen bzw. Strömungskanäle gebildet, durch welche mittels eines Gebläses 10 erzeugte Luftströmungen hindurchströmen können. Dadurch wird einerseits eine Kühlung der außenliegenden Scheiben, insbesondere der Türaußenscheibe 5, erreicht. Andererseits wird die Luftzirkulation und -strömung so bedarfsgerecht durchgeführt, dass insbesondere die Türinnenscheibe 6 nur gering gekühlt wird, um diesbezüglich nicht unnötige Wärmeenergie aus dem Garraum 2 zu entnehmen.

In Fig. 2 ist eine vergrößerte Darstellung des Teilausschnitts 11 in Fig. 1 gezeigt. Türseitig ist im Bereich des Abdeckelements 9 ein türseitiger Strömungskanal 11 gebildet. In dem Abdeckelement 9 sind gemäß der Darstellung in Fig. 3 drei Strömungskanalöffnungen 12, 13 und 14 gebildet. In Fig. 3 ist diesbezüglich eine Ansicht auf eine Innenseite 15 der Türaußenscheibe 5 gezeigt, wobei gemäß der Darstellung in Fig. 1 die Innenseite 15 den weiteren Scheiben 6 bis 8 zugewandt ist. Fig. 3 zeigt somit quasi eine Ansicht aus dem Garraum 2 heraus auf die Tür 4.

Bei der in Fig. 2 gezeigten Darstellung mit geschlossener Tür 4 liegen die Strömungskanalöffnungen 12 bis 14 benachbart zu einer Strömungskanalöffnung 16 eines gerätegehäuseseitigen Strömungskanals 17. Dieser Strömungskanal 17 ist somit in einem Gehäuse 18 des Backofens 1 angeordnet. Wie in der Darstellung gemäß Fig. 2 zu erkennen ist, ist zwischen der Tür 4 und dem Gehäuse 18 ein Freiraum 19 ausgebildet.

In diesem Freiraum 19 ist eine erste türseitige Dichtung 20 angeordnet. Sie ist dabei an einer Außenwand 21 des Abdeckelements 9 angeordnet und gemäß der Darstellung in Fig. 3 als vollständig geschlossene umlaufende Dichtung 20 ausgebildet. Die Strömungskanalöffnungen 12 bis 14 werden somit durch diese erste Dichtung 20 quasi umrahmt.

Wie darüber hinaus gemäß der Darstellung in Fig. 2 zu erkennen ist, ist die Dichtung 20 auch an dem Gehäuse 18 bei geschlossener Tür 4 anliegend angeordnet, sodass der Freiraum 19 im Bereich der Strömungskanalöffnungen 12 bis 14 durch diese Dichtung 20 abgedichtet ist und somit die Dichtung 20 auch als Strömungskanalkoppelelement bzw. Adapter zwischen den Strömungskanälen 11 und 17 dient.

Des Weiteren ist gemäß der Darstellung in Fig. 2 zu erkennen, dass die Dichtung 20 mit ihren einander zugewandten Innenseiten 20a auf Höhe mit unmittelbar benachbart zu einem die Strömungskanalöffnungen 12 bis 14 begrenzenden Rand 22 des Abdeckelements 9 angeordnet ist. Die Breite bzw. die Querschnittsöffnung der Dichtung 20 entspricht somit dem Strömungsquerschnitt der Strömungskanalöffnungen 12 bis 14.

Darüber hinaus ist vorgesehen, dass beabstandet zu dieser ersten Dichtung 20 eine weitere Dichtung 23 an der Tür 4 angeordnet ist, die näher zum Garraum als die erste Dichtung 20 positioniert ist. Sie ist insbesondere ebenfalls an dem Abdeckelement 9 angeordnet. Gerade durch den unteren horizontal verlaufenden Abschnitt der ersten Dichtung 20 und diese weitere zweite Dichtung 23 wird somit eine Leckageströmung von dem Garraum 2 in den Strömungskanal 11 und/oder 17 insbesondere über den Freiraum 19 verhindert.

### Bezugszeichenliste

- 1: Backofen
- 2: Garraum
- 3: Muffel
- 4: Tür
- 5: Türaußenscheibe
- 6: Türinnenscheibe
- 7, 8: Türzwischenscheiben
- 9: Abdeckelement
- 10: Gebläse
- 11: türseitiger Strömungskanal
- 12, 13, 14, 16: Strömungskanalöffnungen
- 15: Innenseite
- 17: gerätegehäuseseitiger Strömungskanal
- 18: Gehäuse
- 19: Freiraum
- 20: Dichtung
- 20a: Innenseite
- 21: Außenwand
- 22: Rand
- 23: Dichtung

## Patentansprüche

1. Gargerät (1) mit einem Garraum (2), der durch eine Tür (4) verschließbar ist, mit der Tür(4), mit einer Türaußenscheibe (5) und zumindest einer weiteren Scheibe (6 bis 8), die beabstandet zur Türaußenscheibe (5) angeordnet ist, so dass zwischen der Türaußenscheibe (5) und der weiteren Scheibe (6 bis 8) ein türseitiger Strömungskanal (11) ausgebildet ist, wobei an einem oberen Ende der weiteren Scheibe (6 bis 8) zwischen der Türaußenscheibe (5) und der weiteren Scheibe (6 bis 8) zumindest eine Strömungskanalöffnung (12 bis 14) ausgebildet ist, wobei an der Strömungskanalöffnung (12 bis 14) eine erste Dichtung (20) angeordnet ist, wobei an dem oberen Ende der weiteren Scheibe (6 bis 8) zwischen der Türaußenscheibe (5) und der weiteren Scheibe (6 bis 8) ein Abdeckelement (9) angeordnet ist, welches die Strömungskanalöffnung (12 bis 14) aufweist, **dadurch gekennzeichnet, dass** die erste Dichtung (20) vollständig umlaufend um die Strömungskanalöffnung (12 bis 14) auf Höhe mit unmittelbar benachbart zu einem die Strömungskanalöffnung (12 bis 14) begrenzenden Rand (22) des Abdeckelements (9) angeordnet ist und von einem Grundkörper der ersten Dichtung (20) in einen Freiraum (19) hervorstehende Abschnitte umfasst, welcher zwischen der Tür (4) und einem Gehäuse (18) des Gargeräts (1) gebildet ist, wobei der Grundkörper der ersten Dichtung (20) an der Außenwand (21) des Abdeckelements (9) angeordnet ist, ein dem Garraum (2) näher liegender Abschnitt der Abschnitte der ersten Dichtung (20) eine Abdichtung des gesamten Strömungskanals (11, 17) zum Garraum (2) bildet und eine weitere Dichtung (23) zur Garraumabdichtung beabstandet zur ersten Dichtung (20) an der Tür (4) näher zum Garraum (2) als die erste Dichtung (20) angeordnet ist, und wobei die beiden Dichtungen (20, 23) in dem Freiraum (19) an dem Abdeckelement (9) angeordnet sind und durch einen unteren horizontal verlaufenden Abschnitt der Abschnitte der ersten Dichtung (20) und die weitere Dichtung (23) eine Leckageströmung von dem Garraum (2) in den Strömungskanal (11, 17) insbesondere über den Freiraum (19) verhindert wird.

2. Gargerät (1) nach Anspruch 1, **dadurch gekennzeichnet, dass** die erste Dichtung (20) im geschlossenen Zustand der Tür (4) unmittelbar an einer einen gerätegehäuseseitigen Strömungskanal (17) begrenzenden Wand anliegt und ein, insbesondere dichtendes, Strömungskanalkoppelelement zwischen dem türseitigen Strömungskanal (11) und dem gerätegehäuseseitigen Strömungskanal (17) bildet.

## Claims

1. Cooking appliance (1) having a cooking compartment (2) that is closable by means of a door (4), having the door (4), having an outer door panel (5) and having at least one further panel (6 to 8), which is arranged at a distance from the outer door panel (5) such that a door-side flow channel (11) is formed between the outer door panel (5) and the further panel (6 to 8), wherein at least one flow channel opening (12 to 14) is formed at an upper end of the further panel (6 to 8) between the outer door panel (5) and the further panel (6 to 8), wherein a first seal (20) is arranged at the flow channel opening (12 to 14),
wherein at the upper end of the further panel (6 to 8) a cover element (9) is arranged between the outer door panel (5) and the further panel (6 to 8), which has the flow channel opening (12 to 14),
**characterised in that**
the first seal (20) is arranged so as to completely surround the flow channel opening (12 to 14) at a height that is directly adjacent to an edge (22) of the cover element (9) that delimits the flow channel opening (12 to 14) and comprises sections that protrude from a base body of the first seal (20) into a clearance (19) formed between the door (4) and a housing (18) of the cooking appliance (1), wherein the base body of the first seal (20) is arranged on the outer wall (21) of the cover element (9), one section of the sections of the first seal (20) that is closer to the cooking compartment (2) forms a seal for the whole flow channel (11, 17) in respect of the cooking compartment (2), and a further seal (23) in respect of the cooking compartment seal is arranged on the door (4) at a distance from the first seal (20) and closer to the cooking compartment (2) than the first seal (20), and wherein both seals (20, 23) are arranged in the clearance (19) on the cover element (9), and by means of one lower section of the sections of the first seal (20) extending horizontally and the further seal (23), a leakage from the cooking compartment (2) into the flow channel (11, 17), in particular by way of the clearance (19), is prevented.

2. Cooking appliance (1) according to claim 1, **characterised in that** in the closed state of the door (4) the first seal (20) rests directly against a wall delimiting an appliance housing-side flow channel (17) and forms an, in particular sealing, flow channel coupling element between the door-side flow channel (11) and the appliance housing-side flow channel (17).

## Revendications

1. Appareil de cuisson (1) avec un espace de cuisson (2), qui peut être fermé par le biais d'une porte (4), avec la porte (4), avec une vitre externe de porte (5) et au moins une autre vitre (6 à 8), qui est disposée à distance de la vitre externe de porte (5), de sorte que, entre la vitre externe de porte (5) et l'autre vitre (6 à 8) est réalisé un canal d'écoulement (11) côté porte, dans lequel au niveau d'une extrémité supérieure de l'autre vitre (6 à 8) entre la vitre externe de porte (5) et l'autre vitre (6 à 8) au moins une ouverture de canal d'écoulement (12 à 14) est réalisée, dans lequel au niveau de l'ouverture de canal d'écoulement (12 à 14) est disposé un premier joint d'étanchéité (20), dans lequel au niveau de l'extrémité supérieure de l'autre vitre (6 à 8) entre la vitre externe de porte (5) et l'autre vitre (6 à 8) est disposé un élément de recouvrement (9) qui présente l'ouverture de canal d'écoulement (12 à 14), **caractérisé en ce que** le premier joint d'étanchéité (20) est disposé sur tout le pourtour de l'ouverture de canal d'écoulement (12 à 14) aligné sur, et directement contigu à un bord (22) de l'élément de recouvrement (9) délimitant l'ouverture de canal d'écoulement (12 à 14) et comprend des sections faisant saillie partant d'un corps de base du premier joint d'étanchéité (20) et allant dans un espace libre (19) qui est formé entre la porte (4) et un bâti (18) de l'appareil de cuisson (1), dans lequel le corps de base du premier joint d'étanchéité (20) est disposé au niveau de la paroi externe (21) de l'élément de recouvrement (9), une des sections du premier joint d'étanchéité (20), qui se trouve plus près de l'espace de cuisson (2), forme une étanchéité de l'ensemble du canal d'écoulement (11, 17) par rapport à l'espace de cuisson (2) et un autre joint d'étanchéité (23) destiné à l'étanchéité de l'espace de cuisson est disposé à distance du premier joint d'étanchéité (20) au niveau de la porte (4) plus près de l'espace de cuisson (2) que le premier joint d'étanchéité (20), et dans lequel les deux joints d'étanchéité (20, 23) sont disposés dans l'espace libre (19) au niveau de l'élément de recouvrement (9) et par le biais d'une section inférieure s'étendant horizontalement des sections du premier joint d'étanchéité (20) et de l'autre joint d'étanchéité (23) un écoulement de fuite partant de l'espace de cuisson (2) et allant dans le canal d'écoulement (11, 17), en particulier via l'espace libre (19), est empêché.

2. Appareil de cuisson (1) selon la revendication 1, **caractérisé en ce que** le premier joint d'étanchéité (20) repose à l'état fermé de la porte (4) directement au niveau d'une paroi délimitant un canal d'écoulement (17) côté bâti de l'appareil et forme un élément de couplage de canaux d'écoulement, en particulier étanche, entre le canal d'écoulement (11) côté porte et le canal d'écoulement (17) côté bâti de l'appareil.
